# DEMANDE DE BREVET EUROPEEN

(11) **EP 1 481 709 A1**
(43) Date de publication de la demande: **01.12.2004**
(21) Numéro de dépôt: 04356083.8
(22) Date de dépôt: 27.05.2004
(51) Int. Cl.: A62B 1/04

(54) **Organe d'accrochage pour la réception d'un système de sécurité, et ensemble portatif de sécurité pourvu d'au moins un tel organe**

(30) Priorité: 28.05.2003 FR 0306516
(71) Demandeur: Froment, 69740 Genas (FR)
(72) Inventeur: Gerbal, Adrien, 38200 Luzinay (FR); De Macedo, Valérie, 69008 Lyon (FR)
(74) Mandataire: Schouller, Jean-Philippe

(57) **Abrégé**

Cet organe d'accrochage (2), qui est destiné à la réception d'un système de sécurité, tel qu'une corde, un mousqueton ou un dispositif anti-chute, comporte un corps (4) et un anneau (26) apte à pivoter par rapport au corps (4) autour d'un premier axe (A₁), entre au moins une position escamotée et une position intermédiaire.

L'élément d'accrochage (26) est également monté libre en rotation par rapport au corps (4), autour d'un second axe (A₂), ce qui permet de réduire substantiellement les phénomènes de torsion subis par le système de sécurité.

## Description

La présente invention concerne un organe d'accrochage d'un système de sécurité, ainsi qu'un ensemble portatif de sécurité pourvu d'au moins un tel organe d'accrochage.

Au sens de l'invention, un organe d'accrochage est apte à recevoir de façon amovible un système de sécurité, à savoir tout type d'équipement de protection individuelle, encore dénommé EPI. A cet égard, de tels équipements de protection individuelle peuvent être notamment une corde, un mousqueton, ou encore un appareil anti-chute tel que celui décrit dans FR-A-2 720 283, au nom de la Demanderesse.

Un organe d'accrochage, du type décrit ci-dessus, peut être monté de façon fixe sur une structure, par exemple sur un mur. A titre d'alternative, il peut également être mobile, en ce sens qu'il est intégré à un ensemble portatif de sécurité, dont est équipé un opérateur. Dans cette optique, un tel ensemble portatif de sécurité est notamment une ceinture, un harnais ou un baudrier.

De façon connue, cet organe d'accrochage comprend un corps, ainsi qu'un anneau monté pivotant par rapport au corps précité. L'anneau se trouve ainsi mobile entre une position dépliée, en saillie par rapport au corps, dans laquelle la solidarisation du système de sécurité est commode, et deux positions escamotées de libre utilisation, dans lesquelles l'anneau se trouve plaqué au voisinage du corps.

Les organes d'accrochage connus impliquent cependant certains inconvénients.

Ainsi, ils se révèlent d'une commodité d'utilisation insuffisante, et d'un confort peu satisfaisant pour l'opérateur. Par ailleurs, ces organes d'accrochage sont à même d'induire un vieillissement mécanique prématuré du système de sécurité auquel ils sont solidarisés.

L'invention se propose de remédier aux différents inconvénients de l'art antérieur évoqués ci-dessus.

A cet effet, elle a pour objet un organe d'accrochage pour la réception d'un système de sécurité, tel qu'une corde, un mousqueton ou un dispositif anti-chute, cet organe d'accrochage comportant un corps, ainsi qu'un élément d'accrochage, notamment un anneau, permettant la réception dudit système de sécurité, cet élément d'accrochage étant apte à pivoter, notamment sur environ 180°, par rapport au corps autour d'un premier axe entre au moins deux positions, à savoir au moins une position escamotée de libre utilisation et une position intermédiaire, permettant l'accrochage du système de sécurité, caractérisé en ce que l'élément d'accrochage est également monté libre en rotation par rapport au corps, autour d'un second axe, de manière à réduire les phénomènes de torsion subis par le système de sécurité.

Selon d'autres caractéristiques de l'invention :
- le second axe est perpendiculaire au premier axe ;
- le corps est globalement plat, alors que le second axe est perpendiculaire à un plan principal de ce corps ;
- l'organe d'accrochage comporte également un élément mobile, monté libre en rotation autour du second axe par rapport au corps, l'élément d'accrochage étant apte à pivoter autour du premier axe par rapport à cet élément mobile ;
- l'élément mobile est reçu dans une ouverture ménagée dans le corps, alors qu'il est prévu des moyens de retenue, aptes à empêcher cet élément mobile de ressortir de cette ouverture ;
- l'organe d'accrochage comprend en outre des moyens de maintien préférentiel de l'élément d'accrochage dans l'une ou l'autre de ses au moins deux positions ;
- l'organe d'accrochage est pourvu de moyens de fixation sur une structure fixe, telle qu'un mur, ces moyens comprenant notamment des orifices de passage d'éléments de fixation, tels que des vis ;
- l'organe d'accrochage est pourvu de moyens de fixation à une bande d'un ensemble portatif de sécurité.

L'invention a également pour objet un élément portatif de sécurité, notamment ceinture, harnais ou baudrier, comprenant au moins une bande destinée à venir au contact d'un opérateur, au moins un organe d'accrochage destiné à la réception d'un système de sécurité, tel qu'une corde, un mousqueton ou un dispositif anti-chute, ainsi que des moyens permettant la fixation du ou de chaque bande par rapport au ou à chaque organe d'accrochage, caractérisé en ce que le ou chaque organe d'accrochage est tel que défini ci-dessus.

Selon d'autres caractéristiques de l'invention :
- les moyens de fixation comprennent au moins une patte, dont est pourvu le corps de l'organe d'accrochage, ainsi qu'au moins une boucle, possédant un logement dans lequel peut être reçue la ou chaque patte, la ou chaque boucle étant pourvue de moyens de réception de la ou de chaque bande ;
- les moyens de fixation comprennent au moins un orifice de réception de la ou de chaque bande, qui est ménagé dans le corps de l'organe d'accrochage.

L'invention sera mieux comprise et d'autres avantages de celle-ci apparaîtront plus clairement à la lumière de la description qui va suivre, donnée uniquement à titre d'exemples non limitatifs, et faite en référence aux dessins annexés, dans lesquels :
- la figure 1 est une vue de côté d'un organe d'accrochage conforme à une première variante de réalisation de l'invention, qui est intégré à un ensemble portatif de sécurité ;
- la figure 2 est une vue de face, illustrant l'organe de l'accrochage de la figure 1 ;
- la figure 3 est une vue en coupe selon la ligne III-III à la figure 2 ;
- la figure 4 est une vue de face, illustrant de façon isolée différents éléments constitutifs de l'organe d'accrochage des figures précédentes ; et
- les figures 5 et 6 sont des vues de face, analogues à la figure 2, illustrant deux variantes supplémentaires d'un organe d'accrochage conforme à l'invention.

Les figures 1 à 4 illustrent une première variante de réalisation de l'invention. L'organe d'accrochage, désigné dans son ensemble par la référence 2, y est intégré à un ensemble portatif de sécurité, qui est ici une ceinture désignée dans son ensemble par la référence 50.

De façon plus précise, l'organe d'accrochage 2 comporte tout d'abord une embase 4, représentée de façon isolée à la figure 4. Cette embase plate comprend une partie centrale 6, sensiblement en forme de disque, dans laquelle est ménagée une ouverture centrale 8, qui est bordée par deux découpes diamétrales 10. Cette partie centrale 6 est prolongée par deux cols diamétraux 12, qui sont terminés par deux pattes de fixation 14.

L'organe d'accrochage 2 inclut également un élément mobile 16, qui est un pion possédant un corps 18 sensiblement cylindrique dans lequel est ménagé un logement 19 également cylindrique. Ce dernier est associé à une entaille diamétrale 20, débouchant sur un unique côté de ce corps 18. Une gorge périphérique 22 est par ailleurs réalisée à la périphérie de ce corps 18, alors que ce dernier est prolongé, du côté du débouché de l'entaille 20, par une collerette 24.

Il est également prévu un anneau d'accrochage 26, illustré de façon isolée sur la figure 4, qui est tronqué par une branche droite 28. En coupe transversale, cet anneau est sensiblement circulaire. Cependant, il est à noter que la branche 28 est pourvue de trois méplats 30, qui s'étendent à 90° les uns par rapport aux autres.

En vue de l'assemblage de l'organe d'accrochage 2, il s'agit tout d'abord de loger l'anneau 26 dans l'entaille 20, jusqu'à ce que la branche 28 vienne en butée contre le fond du logement 19. On place ensuite l'ensemble ainsi constitué au travers de l'ouverture centrale 8, l'anneau 26 passant dans les découpes 10 lors de cette opération.

Au terme de ce mouvement, la collerette 24 vient en butée contre l'embase 4. On dispose alors, dans la gorge 22, un organe de retenue 32, illustré de façon isolée sur la figure 4. Ce dernier, qui possède globalement une forme de C, est pourvu de dents 34 sur sa face intérieure. Dans sa position de retenue de l'organe 32, ces dents 34 coopèrent avec les parois de l'entaille 20, de sorte que le pion 16 ne peut être ressorti du volume intérieur de l'ouverture 8.

Enfin, comme illustré à la figure 3, on loge dans l'entaille 20 un élément amortissant 36 formé par des rondelles ressorts, de type Belleville. Cet élément 36 peut également être constitué par un tampon réalisé en un matériau amortissant, tel un élastomère. On dispose enfin une rondelle rigide 38, de sorte que l'élément amortissant 36 est intercalé entre cette dernière et la branche 28 de l'anneau 26. La fixation de la rondelle 38 par rapport au pion 16 est enfin réalisée par ajustement serré, notamment par vissage ou par calage.

En ce qui concerne la ceinture 50, cette dernière comporte une bande 52, représentée de façon partielle, ainsi que deux boucles de fixation 54.

Chaque boucle définit par ailleurs un logement allongé 56, débouchant sur l'extérieur par l'intermédiaire d'une entaille axiale 58.

En vue du montage de la ceinture 50, c'est-à-dire de la solidarisation mutuelle de l'organe d'accrochage 2 et des boucles 54, il s'agit tout d'abord de faire pivoter d'un quart de tour cet organe d'accrochage, par rapport à une boucle considérée. Puis, on engage une patte correspondante 14 dans l'entaille 58 et on opère deux mouvements successifs de rotation, autour de deux axes perpendiculaires entre eux.

La solidarisation mutuelle de l'organe d'accrochage 2 et d'une première boucle 54 est alors assurée. Il s'agit enfin d'opérer la même opération que celle décrite ci-dessus, afin d'assujettir l'organe d'accrochage 2 à l'autre boucle 54. En service, comme le montre la figure 1, les boucles 54 peuvent pivoter par rapport aux pattes 14.

Afin d'éviter tout dégagement intempestif de l'organe d'accrochage 2 par rapport à l'une ou l'autre des boucles 54, on dispose une lame ressort 60 dans le logement 56, de sorte que ses extrémités 60' viennent en butée contre une partie 62 en queue d'aronde, appartenant au corps de la boucle. De la sorte, cette lame 60 d'imperdabilité évite à la patte 14 de fixation de ressortir accidentellement du logement 56, par l'intermédiaire de l'entaille 58.

Enfin, chaque boucle 54 est équipée d'un rouleau 64, connu en tant que tel, qui permet de régler de manière classique la longueur de la bande 52, de manière à adapter la ceinture à différents gabarits d'opérateurs.

En service, l'anneau 26, permettant l'accrochage d'un système de sécurité non représenté, est apte à pivoter sur environ 180° par rapport au pion 16, autour d'un premier axe A₁, qui est parallèle au plan principal de l'embase 4.

De la sorte, cet anneau 26 présente trois positions principales.

Il s'agit tout d'abord d'une position intermédiaire, illustrée notamment sur la figure 1, dans laquelle l'anneau 26 fait saillie par rapport à l'embase 4, en s'étendant selon un angle voisin de 90° par rapport au plan principal de cette dernière. Dans cette position intermédiaire, il est possible pour l'opérateur d'accrocher, de façon commode, le système de sécurité précité sur cet anneau.

Il existe en outre deux positions escamotées de l'anneau 26, dont l'une est illustrée sur la figure 2. Dans chacune de ces positions, l'anneau 26 est plaqué au voisinage de l'embase 4, de sorte qu'il n'est pas de nature à gêner l'opérateur lors de sa progression.

Il est à noter que les trois méplats 30, associés au tampon amortissant 36, permettent de maintenir préférentiellement l'anneau dans l'une ou l'autre de ces trois positions. Ainsi, dans l'hypothèse où l'anneau ne se trouve pas dans l'une des trois positions précitées, la présence de ces différents éléments tend à amener naturellement cet anneau vers l'une ou l'autre de ces positions.

De plus, le pion 16 est monté de façon tourillonnante par rapport à l'embase 4. Ceci signifie que ce pion 16 est libre d'entrer en rotation par rapport à cette embase 4, autour d'un second axe A₂, qui est perpendiculaire à la fois au premier axe A₁ et au plan principal de l'embase 4.

De la sorte, lors de la progression de l'opérateur, l'anneau 26 se trouve dans l'une de ses positions escamotées, par exemple celle de la figure 2, tout en possédant un degré supplémentaire en rotation par rapport à l'embase 4, autour de l'axe A₂. Par conséquent, le système de sécurité, qui se trouve solidarisé à cet anneau, possède également ce degré supplémentaire de liberté en rotation par rapport au corps de l'organe d'accrochage.

Une telle mesure est tout particulièrement avantageuse.

En effet, la Demanderesse a constaté que, dans l'art antérieur, l'absence de ce degré supplémentaire de liberté en rotation a tendance à provoquer une torsion du système de sécurité. Ceci induit donc un effort mécanique conséquent sur ce dernier, qui est de nature à provoquer son vieillissement prématuré. Par ailleurs, une telle torsion a tendance à entraver le déplacement de l'opérateur, qui se trouve relié à ce système de sécurité.

Ainsi, l'invention permet d'éviter tout phénomène sensible de torsion du système de sécurité, ce qui permet de s'affranchir des inconvénients de l'art antérieur évoqués ci-dessus.

La figure 5 illustre une première variante de réalisation de l'invention. Sur cette figure, les éléments mécaniques analogues à ceux des figures 1 à 4 y sont affectés des mêmes numéros de référence, augmentés de 100.

On retrouve, sur cette figure 5, un organe d'accrochage 102 qui est monté sur une structure fixe, à savoir un mur 103 représenté de façon partielle. A cet effet, l'organe 102 possède une embase 104 circulaire, dans laquelle sont ménagés quatre orifices 105 destinés au passage de moyens de fixation, tels que des vis.

Il est à noter que, par comparaison avec l'organe d'accrochage 2 des figures précédentes, le pion 116 de l'organe 102 de la figure 5 possède une collerette non représentée, qui ne fait pas saillie par rapport à l'embase 102, à l'opposé de l'anneau 126, de façon à ne pas interférer avec le mur 103. Dans cet exemple, cette collerette est reçue dans un lamage, également non représenté, qui est ménagé dans l'embase 104.

La figure 6 illustre une seconde variante de réalisation de l'invention. Sur cette figure, les éléments mécaniques analogues à ceux des figures 1 à 4 y sont affectés des mêmes numéros de référence, augmentés de 200.

L'organe d'accrochage 202 de cette figure 6 diffère de celui 2 des figures 1 à 4, en ce qu'il est pourvu d'une embase 204 présentant des dimensions plus importantes. Cette embase 204 est ainsi pourvue de deux ouvertures 207, permettant la réception directe des extrémités de la bande de ceinture, qui n'est pas représentée sur cette figure 6. A cet effet, cet embase 204 est en outre équipée de deux rouleaux 264, permettant de régler de façon connue en tant que telle la longueur de cette bande.

## Revendications

1. Organe d'accrochage (2 ; 102 ; 202) pour la réception d'un système de sécurité, tel qu'une corde, un mousqueton ou un dispositif anti-chute, cet organe d'accrochage comportant un corps (4 ; 104 ; 204), ainsi qu'un élément d'accrochage, notamment un anneau (26 ; 126 ; 226), permettant la réception dudit système de sécurité, cet élément d'accrochage étant apte à pivoter, notamment sur environ 180°, par rapport au corps (4 ; 104 ; 204) autour d'un premier axe (A₁) entre au moins deux positions, à savoir au moins une position escamotée (figure 2) de libre utilisation et une position intermédiaire (figure 1), permettant l'accrochage du système de sécurité, **caractérisé en ce que** l'élément d'accrochage (26 ; 126 ; 226) est également monté libre en rotation par rapport au corps (4 ; 104 ; 204), autour d'un second axe (A₂), de manière à réduire les phénomènes de torsion subis par le système de sécurité.

2. Organe d'accrochage selon la revendication 1, **caractérisé en ce que** le second axe (A₂) est perpendiculaire au premier axe (A₁).

3. Organe d'accrochage selon la revendication 1 ou 2, **caractérisé en ce que** le corps (4 ; 104 ; 204) est globalement plat et **en ce que** le second axe (A₂) est perpendiculaire à un plan principal de ce corps.

4. Organe d'accrochage selon l'une quelconque des revendications précédentes, **caractérisé en ce qu'**il comporte également un élément mobile (16 ; 116 ; 216), monté libre en rotation autour du second axe (A₂) par rapport au corps (4 ; 104 ; 204), l'élément d'accrochage (26 ; 126 ; 226) étant apte à pivoter autour du premier axe (A₁) par rapport à cet élément mobile.

5. Organe d'accrochage selon la revendication 4, **caractérisé en ce que** l'élément mobile (16 ; 116 ; 216) est reçu dans une ouverture (8) ménagée dans le corps (4 ; 104 ; 204), et **en ce qu'**il est prévu des moyens de retenue (32), aptes à empêcher cet élément mobile de ressortir de cette ouverture.

6. Organe d'accrochage selon l'une quelconque des revendications précédentes, **caractérisé en ce qu'**il comprend en outre des moyens (30, 36) de maintien préférentiel de l'élément d'accrochage (26 ; 126 ; 226) dans l'une ou l'autre de ses au moins deux positions.

7. Organe d'accrochage selon l'une quelconque des revendications précédentes, **caractérisé en ce qu'**il est pourvu de moyens de fixation sur une structure fixe, telle qu'un mur (103), ces moyens comprenant notamment des orifices de passage (105) d'éléments de fixation, tels que des vis.

8. Organe d'accrochage selon l'une quelconque des revendications 1 à 6, **caractérisé en ce qu'**il est pourvu de moyens (14 ; 264) de fixation à une bande (52) d'un ensemble portatif de sécurité (50).

9. Ensemble portatif de sécurité, notamment ceinture (50), harnais ou baudrier, comprenant au moins une bande (52) destinée à venir au contact d'un opérateur, au moins un organe d'accrochage (2 ; 102 ; 202) destiné à la réception d'un système de sécurité, tel qu'une corde, un mousqueton ou un dispositif anti-chute, ainsi que des moyens (14, 54 ; 264) permettant la fixation du ou de chaque bande par rapport au ou à chaque organe d'accrochage, **caractérisé en ce que** le ou chaque organe d'accrochage est conforme à l'une quelconque des revendications précédentes.

10. Ensemble portatif de sécurité selon la revendication 9, **caractérisé en ce que** les moyens de fixation comprennent au moins une patte (14), dont est pourvu le corps (4) de l'organe d'accrochage (2), ainsi qu'au moins une boucle (54), possédant un logement (56) dans lequel peut être reçue la ou chaque patte (14), la ou chaque boucle (54) étant pourvue de moyens (64) de réception de la ou de chaque bande (52).

11. Ensemble portatif de sécurité selon la revendication 9, **caractérisé en ce que** les moyens de fixation comprennent au moins un orifice (207) de réception de la ou de chaque bande, qui est ménagé dans le corps (204) de l'organe d'accrochage (202).
